# EUROPÄISCHE PATENTSCHRIFT

(11) **EP 3 218 114 B1**
(45) Veröffentlichungstag und Bekanntmachung des Hinweises auf die Patenterteilung: **15.07.2020**
(21) Anmeldenummer: 15784698.1
(22) Anmeldetag: 23.10.2015
(51) Int. Cl.: B04B 11/04, B04B 13/00, B04B 9/12

(54) **VERFAHREN ZUM ÜBERWACHEN UND/ODER REGELN DES BETRIEBS EINER ZENTRIFUGE**
METHOD FOR MONITORING AND/OR REGULATING THE OPERATION OF A CENTRIFUGE
PROCÉDÉ DE SURVEILLANCE ET/OU DE RÉGULATION DU FONCTIONNEMENT D'UNE CENTRIFUGEUSE

(30) Priorität: 11.11.2014 DE 102014116404
(43) Veröffentlichungstag der Anmeldung: 20.09.2017
(73) Patentinhaber: GEA Mechanical Equipment GmbH, 59302 Oelde (DE)
(72) Erfinder: MACKEL, Wilfried, 59510 Lippetal-Herzfeld (DE); QUITER, Kathrin, 48317 Drensteinfurt (DE); BATHELT, Thomas, 59302 Oelde (DE)
(74) Vertreter: Specht, Peter
(86) Internationale Anmeldenummer: PCT/EP2015/074615
(87) Internationale Veröffentlichungsnummer: WO 2016/074905

(56) Entgegenhaltungen:
- DE-A1- 2 626 763
- DE-A1-102008 062 055
- US-A1- 2007 027 014

## Beschreibung

Die Erfindung betrifft ein Verfahren zum Überwachen und/oder Steuern und/oder Regeln des Betriebs einer Zentrifuge, insbesondere eines Separators, bei der zentrifugalen Verarbeitung eines Produktes, insbesondere bei einem Klären eines Produktes und/oder bei einem Trennen eines Produktes in verschiedene Flüssigkeitsphasen.

Derartige Verfahren sind aus dem Stand der Technik an sich bekannt, so aus der DE 26 26 763 A1.

Die DE 4111933 C1 offenbart eine Entleerungsüberwachung anhand einer Messung des Anstiegs des Stroms des Antriebsmotors der Trommel oder eines Abfalls der Drehzahl der Trommel. Ein weiteres gattungsgemäßes Verfahren ist aus der DE 102008062055 A1 bekannt, die ein Verfahren zur Erfassung eines Maschinenzustands offenbart, bei dem eine Auswertung von Messwerten zur Erfassung des Maschinenzustandes erfolgt, wobei die Maschinensteuerung in Abhängigkeit vom Steuerungszustand den Messwert eines Sensors einer Maschinenkomponente zuordnet und bewertet.

Gegenüber dem Stand der Technik soll ein weiteres Verfahren zum Überwachen und/oder Regeln des Betriebs einer Zentrifuge geschaffen werden, welches gegenüber dem Stand der Technik neuartige Betriebsweisen und Analysen ermöglicht.

Die Erfindung erreicht dieses Ziel durch den Gegenstand des Anspruchs 1. Danach werden mit einem oder mehreren Kraftsensoren Kraftmessungen durchgeführt und ausgewertet. Bei einer Abweichung von einem vorgegebenen Verhalten erfolgt eine Ausgabe. Optional oder alternativ werden die Kraftmessungen bzw. die Auswertungen der Kraftmessungen bei der Steuerung und/oder der Regelung des Betriebs der Zentrifuge verwendet.

Es wird somit der laufende Betrieb der Zentrifuge bei der zentrifugalen Verarbeitung eines Produktes durch eine oder mehrere Kraftmessungen mit einem oder mehreren Kraftsensoren überwacht. Optional oder alternativ erfolgt dann auch eine Regelung des Betriebs. Es ist eine Fehlererkennung möglich und vorzugsweise auch eine Optimierung des Betriebs der Zentrifuge durch eine Regelung in Abhängigkeit von vorgegebenen Grenzen der Kraftmessung(en).

Die Kraftmessungen werden zudem jeweils in Relation zu einer oder mehreren Referenzmessung(en) gesetzt, wodurch eine Beurteilung von Parametern des aktuellen Zustands der Maschine, des verfahrenstechnischen Prozesses bzw. derer jeweiligen Veränderungen - möglich wird. In Abhängigkeit von statischen oder dynamischen Grenzwerten werden sodann Maschinenfunktionen ein Ändern der Betriebsdrehzahl und/oder verfahrenstechnische Prozessfunktionen wie Entleerungen oder ein Ändern der Zulaufmenge eingeleitet. Hierzu ist es vorteilhaft, dass einmalig oder wiederholt - ein Justierungslauf zur Durchführung der Referenzmessung durchgeführt wird.

Zwar ist es aus dem Stand der Technik bekannt, beispielsweise axiale Auslenkungen der Antriebsspindel mit Sensoren zu erfassen. Derart kann der Betrieb einer Zentrifuge auf einfache Weise überwacht oder jedenfalls ergänzend überwacht werden. Die Überwachung und Steuerung mit Kraftsensoren liefert aber eine alternative Möglichkeit zur Überwachung und Steuerung zu den bekannten Verfahren. Zudem lässt sie sich mit den bekannten Verfahren kombinieren. Kraftsensoren bzw. Kraftaufnehmer stellen eine einfache Möglichkeit zur Überwachung und/oder Steuerung und Regelung des Betriebs der Zentrifuge dar, welche gegenüber dem Stand der Technik andere und/oder weitere Vorteile bietet.

Zur Durchführungen der Kraftmessungen werden vorzugsweise Kraftmessringe und/oder Scherkraftaufnehmer eingesetzt.

Aus den Messdaten der Kraftmessungen z.B. an Federelementen an den Fußelementen und/oder an der Trommellagerung der Zentrifuge können Rückschlüsse auf den Betriebszustand gezogen werden.

Vorzugsweise werden in Abhängigkeit der Analyse der Messung durch die Maschinensteuerung, ggf. weiteren Zustandsgrößen der Zentrifuge und ggf. des jeweiligen verfahrenstechnischen Prozesses von der Maschinensteuerung (eine Steuerungs- und vorzugsweise Regeleinrichtung) Maschinen- und Prozess- bzw. Verfahrensaktionen zur Betriebsoptimierung eingeleitet und deren Auswirkungen überwacht.

Vorzugsweise ist eine Zentrifuge, insbesondere ein Separator mit vertikaler Drehachse auf vier elastischen (Fuß-)Elementen aufgestellt in welchem sich eine Trommel auf elastischen Stützlagern im Bereich der Trommellagerung abstützt. Hierdurch ist jeweils in engen Grenzen eine Bewegung des abgestützten Systems möglich Diese Bewegungen ergeben sich aus dem maschinendynamischen aber auch dem prozesstechnischen Zustand der Zentrifuge. Die statischen und dynamischen Kräfte, welche auf die Fußelemente und/oder die Stützlager an der Trommellagerung wirken, können jeweils über die Kraftsensoren in Form von Kraftmessungen bestimmt bzw. gemessen werden.

Vorteilhafte Ausgestaltungen der Erfindung sind den Unteransprüchen zu entnehmen.

Nachfolgend wird die Erfindung unter Bezug auf die Zeichnung anhand eines Ausführungsbeispiels näher beschrieben.
- Fig. 1: zeigt eine stark vereinfachte schematische Darstellung eines ersten Separators zur zentrifugalen Verarbeitung eines Produktes;
- Fig. 2: eine teilgeschnittene sowie vergrößerte und detailliertere Ansicht eines Teilbereichs des Separators aus Fig. 2; und
- Fig. 3: eine teilgeschnittene sowie vergrößerte und detailliertere Ansicht eines weiteren Teilbereichs des Separators aus Fig. 2; und
- Fig. 4: ein Flussdiagramm.

Fig. 1 zeigt eine schematische Darstellung eines Separators zur zentrifugalen Verarbeitung eines Produktes, insbesondere zum Klären eines Produktes von Feststoffen (oder zum Aufkonzentrieren einer solchen Phase) und/oder zum Trennen eines Produktes in verschiedene Flüssigkeitsphasen.

Der in Fig. 1 abgebildete - und vorzugsweise für einen kontinuierlichen Betrieb ausgelegte - Separator weist eine (hier nur schematisch dargestellte) drehbare Trommel 1 mit vorzugsweise vertikaler Drehachse auf. In der Trommel 1 kann ein Trenntellerpaket angeordnet sein (hier nicht dargestellt). Die Trommel 1 weist ferner eine Antriebsspindel 2 auf, die über eine Antriebsverbindung mit einem Antriebsmotor 3 antreibbar ist. Der Antriebsmotor 3 könnte auch als Direktantrieb in direkter Verlängerung der Antriebsspindel angeordnet sein (hier nicht dargestellt).

In die Trommel 1 führt eine Zuleitung 4 für ein zu verarbeitendes Produkt. Flüssigkeiten verschiedenere Dichte und ggf. Feststoffe können durch eine oder mehrere Ableitungen 5a, 5b und ggf. Feststoffaustragsöffnungen 6 aus der Trommel 1 geleitet werden (schematisch dargestellt). In der Zuleitung 4 und der oder den Ableitung(en) 5a und ggf. 5b sind vorzugsweise steuerbare (und vorzugsweise drosselbare) Ventile vorgesehen(hier nicht dargestellt). Die Trommel 1 ist von einer Haube 7 umgeben.

Die rotierbare Trommel 1 und vorzugsweise der Antrieb/Motor 3 (und ggf. weitere Elemente wie die Haube 7 sind auf einem Maschinengestell 8 angeordnet und an diesem abgestützt. Das Maschinengestell 8 ist wiederum über eines oder hier mehrere (vorzugsweise drei oder vier) Fußelemente 9a, b, c, d, die ein Federelement aufweist oder-wie hier beispielsweise als Rundlager 14 - ausgebildet sein kann, auf einem Boden, insbesondere einem Fundament 10, aufgestellt (siehe Fig. 1 und 2)

Während des Betriebs, d.h. während eines Drehens der Trommel 1, werden an einem oder mehreren Kraftsensoren 11a bis 11d und/oder 11e (siehe Fig. 3) jeweils eine oder mehrere Kräfte gemessen (Schritt I in Fig. 4).

Die Kraftsensoren bzw. Kraftaufnehmer 11a - 11d und/oder 11e können in verschiedenen Bereichen der Zentrifuge vorgesehen sein, insbesondere an Stellen, an welchen Elemente des rotierenden Systems federnd an einem Widerlager abgestützt sind, also in Bereichen, in welchen eine Bewegung des rotierenden Systems in engen Grenzen zugelassen ist bzw. erfolgt. Diese Bewegungen ergeben sich aus dem maschinendynamischen aber auch dem prozesstechnischen Zustand bzw. deren Änderungen der Zentrifuge. Die statischen und dynamischen Kräfte, welche derart wirken, können über die Kraftmessung gemessen werden.

Nach einem ersten Ausführungsbeispiel ist oder sind einem oder mehreren, besonders bevorzugt sämtlichen der Fußelemente 9a - d jeweils einer der Kraftsensoren 11a, b, c, d zur Durchführung der Kraftmessungen an den jeweiligen Fußelementen 9a - 9d zugeordnet (Fig. 1, 2).

Alternativ oder zusätzlich ist bei einem zweiten Ausführungsbeispiel einem oder mehreren, besonders bevorzugt mindestens 3 kreissymmetrisch angeordneten elastischen Stützlagern 18 im Bereich einer Trommellagerung (hier nicht dargestellt) jeweils einer der Kraftsensoren 11e zur Durchführung der Kraftmessungen an dem jeweiligen Stützlager 18 zugeordnet (Fig. 1, 3). Dabei ist es vorteilhaft, wenn an dem oder den Stützlagern 18 zur federnden elastischen Abstützung eines Lagergehäuses 19 an einem Abschnitt 20 des Maschinengestells 8 jeweils einer der Kraftsensoren 11e zur Durchführung der Kraftmessungen an dem jeweiligen Stützlager 18 vorgesehen ist, beispielsweise unterhalb des jeweiligen Stützlagers 18 und oberhalb des Maschinengestellabschnitts 20.

Die Kraftsensoren 11a - 11d und/oder 11e sind vorzugsweise zur Messung von Druckkräften ausgelegt.

Vorzugsweise sind die Kraftsensoren 11a - 11e beispielsweise über eine Drahtverbindung oder drahtlos - ferner mit einem Steuerungs- und/oder Regelungseinrichtung 12 des Separators verbunden, an der ihre Messergebnisse ausgewertet werden (Schritt II in Fig. 4). Die Steuerungseinrichtung 12 ist vorzugsweise dazu ausgelegt, die die ermittelten Werte beispielsweise an einer Ausgabeeinheit wie einem Display anzuzeigen (Schritt III in Fig. 4)und/oder zur Steuerung/Regelung des Betriebs der Zentrifuge zu verwenden (Schritt IV in Fig. 4). Bei einem Abweichen von einem vorgespeicherten Verhalten, beispielsweise bei einer Abweichung von einem oder mehreren Sollwerten, kann ein Warnsignal ausgegeben werden. Anhand der Messdaten können auch Funktionen wie Feststoffentleerungen beim Betrieb der Zentrifuge gesteuert und/oder geregelt werden (Schritt IV). Die Steuerungseinrichtung 12 steuert vorzugsweise (direkt oder über eine zwischengeschaltete Einrichtung) auch den Antriebsmotor 2 an.

Vorzugsweise wird an jedem der (ein- oder mehrstückigen) Fußelementen 9a, 9b, 9c, 9d einer der zur Kraftmessung ausgelegten Kraftsensoren 11a - 11d eingesetzt.

Diese Bewegung des Separators ergeben sich aus dem maschinendynamischen aber auch dem prozesstechnischen Zustand der Zentrifuge, insbesondere er Trommel 1. Die statischen und dynamischen Kräfte, welche auf die Fußanordnungen 9a - 9d oder die Stützlager 18 der Maschine wirken, können über die Kraftmessung unter zwei, drei oder vier Fußelementen (11a - 11d) oder an den Stützlagern (11e) gemessen werden.

Eine beispielhafte Art der Anordnung der Kraftsensoren 11a - 11d veranschaulicht Fig. 2. Hier ist ein als Kraftmessring ausgelegter Kraftsensor 11a an einem Fußelement 9a vorgesehen. Er ist zwischen dem Maschinengestell 8 und dem eigentlichen Fußelement 9a angeordnet, welches hier als Federelement ein von einer Abdeckung 14 umgebenes Rundlager 15 aufweist. Das Rundlager 15 ist wiederum auf einem Fundamentrahmen 16 abgestützt, welches einen Teil des Fundamentes/Bodens 10 bildet. Mit einem oder mehreren hier vertikal ausgerichteten Bolzen 17 können die Elemente Maschinengestell 8, Rundlager 14 und Fundamentrahmen 16 miteinander verbunden sein. Dieser Aufbau wird vorzugsweise wenigstens an einem oder vorzugsweise an sämtlichen der Fußanordnungen 9a - 9d realisiert. Mittels Befestigungsmutter 13 und Bolzen 17 wird eine Vorspannung im Kraftsensor 11a erzeugt.

Das Messen findet fortlaufend kontinuierlich oder in Intervallen statt. Die von der oder den Kraftsensoren 11a - 11d und/oder 11e gemessenen Daten werden an die Steuerungs(und vorzugsweise Regel-)einrichtung 12 weitergeleitet, wo sie ausgewertet werden. So kann jeweils nur eine Kraft gemessen werden. Es ist aber auch denkbar, die Ergebnisse sämtlicher Kraftsensoren aufzunehmen und geeignet miteinander zu verknüpfen und auszuwerten, um daraus Vorgaben für die Regelung zu erstellen.

Die aufgenommenen Messdaten werden mit Solldaten verglichen. Anhand dieses Vergleiches wird wenigstens eine Stellgröße ermittelt. Mit der Steuerung- und Regelungseinrichtung 12 wird mit Hilfe der wenigstens einen Stellgröße (oder mehreren Stellgrößen) so Einfluss auf den Betrieb der Zentrifuge genommen, dass die Regelgröße - die Kraft und/oder die Auslenkung an den Fußelementen - so verändert wird, dass sie ein gewünschtes Verhalten annimmt.

Es ist besonders vorteilhaft - wie bereits erwähnt - ergänzend oder alternativ zu den Kraftmessungen an den Fußelementen 9a - 9d Kraftmessungen direkt in der Nähe der Trommellagerung (Kraftsensoren 11e) an einem oder mehreren Stützlagern 18 vorzunehmen. Denn in diesem Bereich wird das Verhältnis zwischen dem Messsignal und dem Nutzsignal deutlich verbessert, da Maschinengestell, Antriebsteile und Motor nicht in die Messung eingehen.

Es ist ferner denkbar, eine zusätzliche Messung an einem oder mehreren Füßen in horizontaler Richtung vorzunehmen und/oder eine zusätzliche Messung während und nach einer Entleerung von Feststoffen durch die Feststoffaustragsöffnungen 6 (wenn diese diskontinuierlich verschließbar sind (Info aus Maschinensteuerung).

Durch eine Messung von Querkräften können Rückschlüsse auf das Entleerungsverhalten und die Entleerungsmenge gezogen werden.

Durchführbar sind beispielsweise auf einfache Weise mit der einen oder den mehreren Kraftsensor(en) Messungen, mit welcher/welchen das Gewicht der Zentrifuge und/oder Veränderungen des Gewichtszustandes der Zentrifuge ermittelt wird/werden. So ist es sinnvoll, mit einer leeren Trommel (ohne Produkt) wenigstens eine erste Referenzmessung vorzunehmen. In einem idealen Betriebszustand mit einer mit Produkt beschickter Trommel kann sodann eine zweite Messung vorgenommen werden. Abweichungen von diesen beiden Zuständen können sodann ermittelt und angezeigt werden. Eine Ursache für Abweichungen von den gewünschten Zuständen nach Beendigung des Betriebs aber auch im laufenden Betrieb können Anbackungen im Trommelinneren sein. Daher kann es Sinn machen, bei einem Überschreiten eines Grenzwerts auf ein erhöhtes Gewicht in der Trommel zu schließen. In diesem Zustand ist es sinnvoll, eine Gegenmaßnahme einzuleiten, beispielsweise eine Feststoffentleerung oder im Einzelfall sogar eine Unterbrechung des Prozesses zur Durchführung einer CIP-Reinigung. Nach einer Variante werden hingegen zusätzlich kapitale Lagerschäden und/oder Unwuchten oder dgl. anhand der Messdaten ermittelt.

Bekannte Frequenzen (Motordrehzahl, Trommeldrehzahl, Lagerrollen, Lagerkäfig) können zur Verbesserung der Qualität des Nutzsignals herausgefiltert werden. Als Kraftsensoren eignen sich z.B. Kraftmessringe von HBM, Scherkraftaufnehmer von BROSA.

Bevorzugt ist, dass das Messen der Kräfte fortlaufend oder in Intervallen erfolgt, die kleiner gleich 1 min sind.

Das erfindungsgemäße Verfahren ist zum Betreiben einer Zentrifuge, insbesondere eines Separators mit vertikaler Drehachse im kontinuierlichen Betrieb geeignet, der über ein Abscheidemittel wie ein Trenntellerpaket in der Trommel verfügt. Alternativ kann die Zentrifuge auf andere Weise ausgebildet sein, beispielsweise als Vollmantel-Schneckenzentrifuge, insbesondere mit einer horizontalen Drehachse (hier nicht dargestellt).

**Bezugszeichen**

| | |
|---|---|
| Trommel | 1 |
| Antriebsspindel | 2 |
| Motor | 3 |
| Zuleitung | 4 |
| Ableitungen | 5a, 5b |
| Feststoffaustragsöffnungen | 6 |
| Haube | 7 |
| Maschinengestell | 8 |
| Fußelemente | 9a, 9b, 9c, 9d |
| Fundament | 10 |
| Kraftsensoren | 11a, 11b, 11c, 11d, 11e |
| Steuerungseinrichtung | 12 |
| Befestigungsmutter | 13 |
| Abdeckung | 14 |
| Rundlager | 15 |
| Fundamentrahmen | 16 |
| Bolzen des Rundlagers | 17 |
| Stützlager | 18 |
| Lagergehäuse | 19 |
| Maschinengestellabschnitt | 20 |

## Patentansprüche

1. Verfahren zum Überwachen und/oder Steuern und/oder Regeln des Betriebs einer Zentrifuge, insbesondere eines Separators, bei der zentrifugalen Verarbeitung eines Produktes, insbesondere bei einem Klären eines Produktes und/oder bei einem Trennen eines Produktes in verschiedene Flüssigkeitsphasen, wobei die Zentrifuge zumindest folgendes aufweist: eine von einer Antriebsspindel (2) drehbare Trommel (1), eine Trommellagerung und einen Antriebsmotor (3), wobei mit einem oder mehreren Kraftsensoren (11a - 11d) Kraftmessungen durchgeführt (Schritt I) und ausgewertet werden (Schritt II) und wobei bei einer Abweichung von einem vorgegebenen Verhalten eine Ausgabe erfolgt (Schritt III) und/oder dass die Auswertungen zur oder bei der Steuerung und/oder Regelung des Betriebs der Zentrifuge verwendet werden (Schritt IV) **dadurch gekennzeichnet, dass** einmalig oder wiederholt ein Justierungslauf zur Durchführung einer Referenzmessung durchgeführt wird.

2. Verfahren nach Anspruch 1, **dadurch gekennzeichnet, dass** die Kraftmessungen (Schritt I) mit einem oder mehreren Kraftaufnehmer(n) erfolgen.

3. Verfahren nach einem der vorstehenden Ansprüche, **dadurch gekennzeichnet, dass** die Kraftmessungen (Schritt I) mit einem oder mehreren Kraftmessringen erfolgen.

4. Verfahren nach einem der vorstehenden Ansprüche, **dadurch gekennzeichnet, dass** die Kraftmessungen (Schritt I) mit einem oder mehreren Scherkraftaufnehmern erfolgen.

5. Verfahren nach einem der vorstehenden Ansprüche, **dadurch gekennzeichnet, dass** das Messen der Kraftentwicklung mit einem oder mehreren Kraftsensoren (9a - 9d, 9e) erfolgt, der/die an Stellen der Zentrifuge angeordnet sind, an welchen zumindest das Gewicht des rotierenden Systems oder der gesamten Zentrifuge elastisch gegen ein Widerlager abgestützt ist, so dass begrenzte vertikale und/oder horizontale Bewegungen des jeweils abgestützten Systems auftreten.

6. Verfahren nach einem der vorstehenden Ansprüche, **dadurch gekennzeichnet, dass** die Zentrifugentrommel eines oder mehrere Fußelemente (9a - 9d) aufweist, das oder die ganz oder abschnittsweise elastisch ausgebildet sind und dass einem oder mehreren, insbesondere jedem der Fußelemente einer der Kraftsensoren (11a - 11d) zugeordnet ist.

7. Verfahren nach Anspruch 6, **dadurch gekennzeichnet, dass** jeweils einer der Kraftsensoren (11a - 11d) unter- oder oberhalb eines federnden Lagers (14) der jeweiligen Fußelemente (9a - 9d) angeordnet ist.

8. Verfahren nach einem der vorstehenden Ansprüche, **dadurch gekennzeichnet, dass** die Trommel (1) eines oder mehrere Stützlager (18) in der Nähe der Trommellagerung aufweist und dass einem oder mehreren der Stützlager, insbesondere mindestens drei der Stützlager (18) einer der Kraftsensoren (11e) zugeordnet ist, wobei die Kraftsensoren kreissymmetrisch angeordnet sind.

9. Verfahren nach Anspruch 8, **dadurch gekennzeichnet, dass** die Zentrifugentrommel die Stützlager (18) zur Abstützung eines Lagergehäuses (19) an einem Maschinengestellabschnitt (20) vorgesehen sind und dass der Kraftsensor unter- oder oberhalb des Stützlagers (18) angeordnet ist.

10. Verfahren nach einem der vorstehenden Ansprüche, **dadurch gekennzeichnet, dass**
a. während des Betriebs, d.h. während eines Drehens der Trommel (1) der Zentrifuge die Kräfte an den Kraftsensoren gemessen werden,
b. die von der Kraftsensor gemessenen Daten an eine Regelungseinrichtung (12) weitergeleitet werden, wo die gemessenen Daten mit Solldaten verglichen werden und dass anhand dieses Vergleiches wenigstens eine Stellgröße ermittelt wird, und
c. dass mit der Regelungseinrichtung (12) anhand der wenigstens einen Stellgröße oder mit mehreren Stellgrößen so Einfluss auf den Betrieb der Zentrifuge genommen wird, dass die Regelgröße - die Kräfte an den Kraftsensoren - so verändert wird, dass sie ein gewünschtes Verhalten annimmt.

11. Verfahren nach einem der vorstehenden Ansprüche, **dadurch gekennzeichnet, dass** das Messen fortlaufend kontinuierlich erfolgt oder **dass** das Messen in Intervallen erfolgt.

12. Verfahren nach einem der vorstehenden Ansprüche, **dadurch gekennzeichnet, dass** das Messen in Intervallen erfolgt, die kleiner gleich 1 min sind.

13. Verfahren nach Anspruch 12, **dadurch gekennzeichnet, dass** als die wenigstens eine Stellgröße
- die Drehzahl der Antriebsspindel verwendet wird und/oder
- der oder die Drücke in einem Zulauf oder der oder die Ablaufdrücke in einem oder mehreren Abläufen der Trommel verwendet wird und/oder
- der verarbeitete Volumenstrom verwendet wird und/oder
- die Zulaufmenge verwendet wird und/oder dass als die wenigstens eine Stellgröße der Zeitpunkt für eine Entleerung am Ablauf (6) verwendet wird und/oder
- die Entleerungsmenge am Ablauf (6) verwendet wird und/oder
- die Entleerungshäufigkeit am Ablauf (6) verwendet wird.

14. Verfahren nach einem der vorstehenden Ansprüche, **dadurch gekennzeichnet, dass** eine oder mehrere obere Kraftgrenzen definiert werden, und dass die Maschine so geregelt wird, dass in Abhängigkeit von Zeitintervallen jeweils eine der Grenzen nicht unter- oder überschritten wird.

## Claims

1. A method for monitoring and/or controlling and/or regulating the operation of a centrifuge, in particular a separator, during the centrifugal processing of a product, in particular when clarifying a product and/or when separating a product into various liquid phases, wherein the centrifuge comprises at least the following: a drum (1) rotatable by a drive spindle (2), a drum mounting, and a drive motor (3), wherein force measurements are carried out (step I) and analyzed (step II) using one or more force sensors (11a - 11d), and in the event of a deviation from a predefined behavior, an output is performed (step III), and/or the analyses are used for or during the control and/or regulation of the operation of the centrifuge (step IV) **characterized in that** a calibration run is carried out once or repeatedly to carry out a reference measurement.

2. The method as claimed in claim 1, **characterized in that** the force measurements (step I) are performed using one or more force transducer(s).

3. The method as claimed in any one of the preceding claims, **characterized in that** the force measurements (step I) are performed using one or more force washers.

4. The method as claimed in any one of the preceding claims, **characterized in that** the force measurements (step I) are performed using one or more shear force transducers.

5. The method as claimed in any one of the preceding claims, **characterized in that** the measurement of the force development is performed using one or more force sensors (9a - 9d, 9e), which are arranged at points of the centrifuge at which at least the weight of the rotating system or the entire centrifuge is elastically supported against a counter bearing, so that limited vertical and/or horizontal movements of the respective supported system occur.

6. The method as claimed in any one of the preceding claims, **characterized in that** the centrifuge drum has one or more base elements (9a - 9d) which are designed as entirely or partially elastic, and one or more, in particular each one of the base elements is assigned one of the force sensors (11a - 11d).

7. The method as claimed in claim 6, **characterized in that** each one of the force sensors (11a - 11d) is arranged above or below a springy bearing (14) of the respective base element (9a - 9d).

8. The method as claimed in any one of the preceding claims, **characterized in that** the drum (1) has one or more support bearings (18) in the vicinity of the drum mounting, and one or more of the support bearings, in particular at least three of the support bearings (18), are assigned one of the force sensors (11 e), wherein the force sensors are arranged circularly-symmetrically.

9. The method as claimed in claim 8, **characterized in that** the centrifuge drum is provided with the support bearings (18) to support a bearing housing (19) on a machine frame section (20), and the force sensor is arranged below or above the support bearing (18).

10. The method as claimed in any one of the preceding claims, **characterized in that**
a. during the operation, i.e., during a rotation of the drum (1) of the centrifuge, the forces are measured at the force sensors,
b. the data measured by the force sensor are relayed to a regulating unit (12), where the measurement data are compared to target data, and at least one control variable is ascertained on the basis of this comparison, and
c. the operation of the centrifuge is influenced using the regulating unit (12) on the basis of the at least one control variable or using multiple control variables, so that the regulating variable - the forces at the force sensors - is changed so that it assumes a desired behavior.

11. The method as claimed in any one of the preceding claims, **characterized in that** the measurement is performed progressively continuously or in intervals.

12. The method as claimed in any one of the preceding claims, **characterized in that** the measurement is performed at intervals which are less than or equal to one minute.

13. The method as claimed in claim 12, **characterized in that**
- the speed of the drive spindle is used as the at least one control variable and/or
- the drain pressure(s) in a feed or in one or more drains of the drum are used and/or
- the processed volume stream is used and/or
- the feed quantity is used and/or the point in time for emptying at the drain (6) is used as the at least one control variable and/or
- the emptying quantity at the drain (6) is used and/or
- the emptying frequency at the drain (6) is used.

14. The method as claimed in any one of the preceding claims, **characterized in that** one or more upper force limits are defined, and the machine is regulated so that one of the limits is not exceeded or fallen below depending on time intervals in each case.

## Revendications

1. Procédé de surveillance et/ou de commande et/ou de régulation du fonctionnement d'une centrifugeuse, en particulier d'un séparateur, lors du traitement centrifuge d'un produit, en particulier lors d'une clarification d'un produit et/ou lors d'une séparation d'un produit en différentes phases liquides, la centrifugeuse présentant au moins un bol (1) pouvant être mis en rotation par une broche d'entraînement (2), un palier de bol et un moteur d'entraînement (3), des mesures de force étant effectuées (étape I) et évaluées (étape II) au moyen d'un ou plusieurs capteurs de force (11a - 11d) et une sortie étant effectuée (étape III) en cas d'écart par rapport à un comportement prédéfini et/ou les évaluations étant utilisées pour ou lors de la commande et/ou la régulation du fonctionnement de la centrifugeuse (étape IV), **caractérisé en ce qu'**un cycle de réglage est effectué une fois ou de façon répétée pour effectuer une mesure de référence.

2. Procédé selon la revendication 1, **caractérisé en ce que** les mesures de force (étape I) sont effectuées avec un ou plusieurs capteurs de force.

3. Procédé selon l'une des revendications précédentes, **caractérisé en ce que** les mesures de force (étape I) sont effectuées avec un ou plusieurs anneaux dynamométriques.

4. Procédé selon l'une des revendications précédentes, **caractérisé en ce que** les mesures de force (étape I) sont effectuées avec un ou plusieurs capteurs de force de cisaillement.

5. Procédé selon l'une des revendications précédentes, **caractérisé en ce que** le développement de force est mesuré avec un ou plusieurs capteurs de force (9a - 9d, 9e) qui sont disposés à des endroits de la centrifugeuse où au moins le poids du système rotatif ou de la centrifugeuse entière est soutenu élastiquement contre une butée, de sorte que des mouvements verticaux et/ou horizontaux limités du système respectivement soutenu se produisent.

6. Procédé selon l'une des revendications précédentes, **caractérisé en ce que** le bol de centrifugeuse présente un ou plusieurs éléments de pied (9a - 9d) qui sont conçus élastiques en totalité ou en partie et qu'un des capteurs de force (11a - 11d) est associé à un ou plusieurs, en particulier à chacun des éléments de pied.

7. Procédé selon la revendication 6, **caractérisé en ce qu'**un capteur de force respectif (11a - 11d) est disposé en dessous ou au-dessus d'un palier élastique (14) des éléments de pied respectifs (9a - 9d).

8. Procédé selon l'une des revendications précédentes, **caractérisé en ce que** le bol (1) présente un ou plusieurs paliers d'appui (18) à proximité du palier de bol et qu'un ou plusieurs des paliers d'appui, en particulier au moins trois des paliers d'appui (18), sont associés à l'un des capteurs de force (11e), les capteurs de force étant disposés selon une symétrie circulaire.

9. Procédé selon la revendication 8, **caractérisé en ce que** le bol de centrifugeuse les paliers d'appui (18) sont prévus pour supporter un logement de palier (19) sur une partie de bâti de machine (20) et que le capteur de force est disposé en dessous ou au-dessus du palier d'appui (18).

10. Procédé selon l'une des revendications précédentes, **caractérisé en ce que**
a. pendant le fonctionnement, c'est-à-dire pendant une rotation du bol (1) de la centrifugeuse, les forces sont mesurées au niveau des capteurs de force,
b. les données mesurées par le capteur de force sont transmises à un dispositif de régulation (12), où les données mesurées sont comparées à des données de consigne et qu'au moins une grandeur réglante est déterminée à partir de cette comparaison, et
c. que le dispositif de régulation (12) utilise ladite au moins une grandeur réglante ou plusieurs grandeurs réglantes pour influencer le fonctionnement de la centrifugeuse de telle sorte que la grandeur réglée - les forces au niveau des capteurs de force - soit modifiée de manière à ce qu'elle adopte un comportement souhaité.

11. Procédé selon l'une des revendications précédentes, **caractérisé par le fait que** la mesure est effectuée en continu ou que la mesure est effectuée à intervalles.

12. Procédé selon l'une des revendications précédentes, **caractérisé en ce que** la mesure est effectuée à des intervalles inférieurs ou égaux à 1 minute.

13. Procédé selon la revendication 12, **caractérisé en ce que** l'on utilise comme ladite au moins une grandeur réglante
- la vitesse de rotation de la broche d'entraînement et/ou
- la ou les pression(s) dans une entrée ou la ou les pression(s) de sortie dans une ou plusieurs sorties du bol et/ou
- le débit volumique traité et/ou
- la quantité d'entrée et/ou l'instant d'une vidange à la sortie (6) et/ou
- la quantité de vidange à la sortie (6) et/ou
- la fréquence de vidange à la sortie (6).

14. Procédé selon l'une des revendications précédentes, **caractérisé en ce qu'**une ou plusieurs limites supérieures de force sont définies et que la machine est régulée de telle sorte que, en fonction d'intervalles de temps, une limite respective ne soit pas dépassée par le bas ou par le haut.
